# EUROPÄISCHE PATENTSCHRIFT

(11) **EP 1 337 365 B1**
(45) Veröffentlichungstag und Bekanntmachung des Hinweises auf die Patenterteilung: **14.07.2004**
(21) Anmeldenummer: 01992622.9
(22) Anmeldetag: 23.10.2001
(51) Int. Cl.: B22D 11/124

(54) **STRANGFÜHRUNG EINER STRANGGIESSANLAGE MIT EINER EINRICHTUNG ZUR SEKUNDÄRKÜHLUNG**
STRAND GUIDE OF A CONTINUOUS CASTING INSTALLATION COMPRISING A DEVICE FOR SECONDARY COOLING
SYSTEME DE GUIDAGE DE COULEE CONTINUE D'UNE INSTALLATION DE COULEE CONTINUE COMPRENANT UN DISPOSITIF DE REFROIDISSEMENT SECONDAIRE

(30) Priorität: 04.11.2000 DE 10054750
(43) Veröffentlichungstag der Anmeldung: 27.08.2003
(73) Patentinhaber: SMS Demag Aktiengesellschaft, 40237 Düsseldorf (DE)
(72) Erfinder: SCHWELLENBACH, Joachim, 40215 Düsseldorf (DE); STREUBEL, Hans, 40699 Erkrath (DE); KNEPPE, Günter, 57271 Hilchenbach (DE); EBERWEIN, Klaus-Peter, 40699 Erkrath (DE); HOEN, Karl, 52750 Netphen (DE)
(74) Vertreter: Valentin, Ekkehard, Dipl.-Ing.
(86) Internationale Anmeldenummer: PCT/EP2001/012203
(87) Internationale Veröffentlichungsnummer: WO 2002/036291

(56) Entgegenhaltungen:
- EP-A- 0 028 686
- EP-A- 0 642 857
- DE-A- 3 039 443
- DE-C- 19 702 718
- US-A- 4 220 192

## Beschreibung

Die Erfindung betrifft eine Strangführung einer Stranggießanlage, umfassend unterhalb einer Kokille mit Führungsrollen bestückte Führungselemente zum Stützen und Führen eines Gussstranges, sowie eine als Sekundärkühlung bezeichnete Einrichtung zum Beaufschlagen des Gussstranges mit Kühlmittel in Zonen unterschiedlicher Kühlintensität, in der Regel mit Wasser, mittels gegen die Führungsrollen und/oder den Gussstrang gerichteter Sprühdüsen.

Eine wesentliche Aufgabe der vorgenannten Strangführung ist es, durch Beaufschlagen des gegossenen Stranges im Bereich zwischen den Stützelementen mit einem Kühlmittel diesem fortlaufend Wärme zu entziehen und dabei das Erstarren des noch flüssigen Kernes des Gussstranges herbeizuführen. Stand der Technik ist es, die Einrichtung, die als Sekundärkühlung bezeichnet wird, durch ein Rohrsystem aufzubauen, mit welchem Kühlmittel in vorgegebener Weise verteilt und auf die Bramme gespritzt wird.

Strangführungen mit integrierten Mitteln zum kontinuierlichen Kühlen des Gussstranges sind bekannt. Das Dokument EP 0 642 857 A2 beschreibt eine Stranggießanlage, deren Strangführungssegmente mit über die veränderlich einstellbare Breite des Stranges verteilt angeordneten, in Stranglaufrichtung gegebenenfalls in Kühlzonen unterteilten, an Querverteilerrohren angeschlossenen Spritzelementen, insbesondere Spritzlatten, versehen sind. Die über die minimale Strangbreite hinausgehend angeordneten, äußeren Spritzlatten sind, abhängig von der jeweiligen Strangbreite, zu- bzw. abschaltbar. Zu diesem Zweck sind an beiden Enden konzentrisch in die Querverteilerrohre eingesteckte Innenrohre angeordnet, die an ihren freien Enden verschlossen sowie dort mit einem Außenvierkant versehen mit einem Steg verschraubt sind.

Beim Gießen eines Stranges aus flüssigem Metall mit der maximalen Strangbreite sind die Zuströmöffnungen in den Querverteilerrohren für sämtliche Spritzlatten geöffnet. Soll nun ein schmaleres Strangformat gegossen und ein seitliches Überspritzen des Stranges verhindert werden, brauchen lediglich die Innenrohre um ihre Längsachse verdreht zu werden. Dies kann mittels eines Steckschlüssels geschehen, der von außerhalb der Kühlkammer auf den Außenvierkant des Innenrohres aufgesteckt wird. Aufgrund der Verbindung beider Innenrohre eines jeden Querverteilers über ein Kopplungsrohr werden beide Innenrohre gleichzeitig verdreht, was zur Folge hat, daß von den zu- bzw. abschaftbaren Spritzlatten paarweise jeweils zunächst die äußeren, dann die mittleren und danach die inneren Spritzlatten verschlossen werden.

Das US-Patent 4,220,192 beschreibt eine Kombination einer Lageranordnung für Rollen mit einem Sprühsystem für Kühlmittel zur Anordnung am Bodenauslaß einer Stranggießkokille mit wenigstens einem Paar auf horizontalen Achsen angeordneten Rollen, welche den aus der Kokille austretenden Strang ergreifen und führen. Die Lageranordnung ist mit einem länglichen Durchlaß ausgebildet, in welchen Kühlwasser einströmt. Das Wasser durchströmt eine Vielzahl quer gerichteter Durchlässe, die in der Lageranordnung ausgebildet und mit Düsenenden versehen sind, die so ausgerichtet sind, daß Kühlwasser über und unter die Rollen und gegen die anliegende Oberfläche des Gußstranges strömt und diese kühlt. Das Spritzwasser kühlt auch das Innere der Lageranordnung beim Durchfließen der Durchlässe, und verhindert so Verformungen und Verwerfungen der ausgerichteten Rollen und Düsen.

Das Dokument EP 0 028 686 B1 beschreibt eine Verstellvorrichtung für entlang der Oberfläche eines Stranges einer Stranggießanlage verlaufende sogenannte Spritzbalken als Träger für auf die Oberflächen gerichteten Spritzrohre zum Beaufschlagen der Oberflächen mit einem Kühlmedium, z. B. Wasser. Zur Änderung des Abstandes der Spritzbalken relativ zum Strang sind in Anpassung an wechselnde Breiten von Strangoberflächen, die Spritzbalken zumindest zonenweise mittels eines Lenkersystems parallel zu sich selbst verstellbar.

Zwecks Verstellung sind alle auf den vier Seiten des Stranges angeordneten und sich entlang der Oberfläche des Stranges erstreckenden Spritzbalken von mindestens zwei Lenkhebeln getragen, derart, daß sich die Spritzbalken bei der Abstandsänderung in Richtung der Stranglängsachse bewegen. Dabei sind die Lenkhebel der seitlichen Spritzbalken, die einer Strangoberfläche zugeordnet sind, deren Mitte sich bei wechselnder Breite der Strangoberfläche verlagert, in Schrägebenen schwenkbar. Diese bilden mit der jeweiligen senkrecht zur zugeordneten Strangoberfläche durch die Spritzrohre verlaufenden Spritzebene einen spitzen Winkel α, derart, daß mit der Abstandsänderung der Spritzbalken eine Querverschiebung der Spritzbalken samt Spritzrohre relativ zur Stranglängsachse einhergeht.

Das Dokument DE 30 39 443 A1 offenbart eine Spritzdüsenanordnung in der Sekundärkühlung einer Stahlstranggießanlage, wobei mindestens zwei quer zum Strang nebeneinander angeordnete Sprühdüsen zur Verstellung ihres Abstandes von der Strangoberfläche sowie ihres gegenseitigen Abstandes über ihre Zuleitungen an Haltern befestigt sind, die an Verstellhebeln gelenkig angeordnet und geradlinig geführt sind. Zwei gegenüberliegend ortsfest gelagerte Verstellhebel sind durch eine Schubstange in der Art einer Antiparallelkurbel mit gegenläufiger Bewegungsübertragung verbunden und die an den Verstellhebeln angelenkten Halter sind gemeinsam parallel zur Strangoberfläche geführt.

Das Dokument DE 197 02 718 C1 offenbart ein Verfahren und eine Vorrichtung zur Kühlmediumsteuerung bei einer Stranggießanlage. Zur Erhöhung oder Reduzierung der Kühlmediummenge sind die auf Spritzlatten angeordneten Düsen einer Kühlzone ein- und ausschaltbar. Dabei werden innerhalb einer Zone mehrere Spritzlatten selektiv ausgewählt und mindestens zu zwei Spritzgruppen zusammengefaßt. Bei Unterschreiten eines festgelegten Systemdruckes für das Kühlmedium sind die einzelnen Gruppen wechselweise in einem festgelegten Zeitintervall aus- und einschaltbar. Eine Vorrichtung zur Durchführung des Verfahrens umfasst unterhalb der Stranggießkokille in einer mit Führungsrollen versehenen Kühlstrecke parallel zu den Führungsrollen liegend im Abstand voneinander angeordneten Spritzlatten, die jeweils am offenen Ende eine Spritzdüse aufweisen. Diese sind mit einem Verteilerrohr verbunden, und in Abzugsrichtung des Stranges gesehen sind mehrere selektiv ausgewählte Spritzlatten innerhalb einer Zone zu einer Spritzgruppe zusammengefasst. In der Gabelung der zu den einzelnen Gruppen von Spritzlatten führenden Verteilerrohren ist ein Steuerventil angeordnet. Das Steuerventil ist zeitlich steuerbar und auf einen Systemdruck des Kühlmediums ansprechbar ausgebildet.

Ausgehend vom vorgenannten Stand der Technik liegt der Erfindung die Aufgabe zugrunde, bei einer Strangführung einer Stranggießanlage eine unkomplizierte und zweckmäßige Kombination der Stütz- und Führungsfunktion mit einer effektiven Kühlung des Stranges in einer besonders kompakten Baustruktur der Führungselemente zu verwirklichen.

Zur Lösung der Aufgabe wird bei einer Strangführung einer Stranggießanlage der im Oberbegriff von Anspruch 1 genannten Art mit der Erfindung vorgeschlagen, dass die Sekundärkühlung mit Kühlkästen ausgebildet ist, die vorzugsweise entlang der Strangführung in separate Kammern unterteilt sind, wobei die Kühlkästen in die Baustruktur der Führungselemente integriert sind.

Durch die Ausbildung der Sekundärkühlung mit Kühlkästen und deren Einteilung in Zonen mit unterschiedlicher Kühlungsintensität in separate Kammern wird bei den Führungselementen eine kompakte und unkomplizierte Baustruktur erreicht, die zugleich optimale Voraussetzungen für die unterschiedlichen Aufgaben, nämlich Strangführung und Strangkühlung, ergibt.

Weitere Ausgestaltungen der Erfindung sind entsprechend den Unteransprüchen vorgesehen.

Einzelheiten, Merkmale und Vorteile der Erfindung ergeben sich aus der nachstehenden Erläuterung einiger in den Zeichnungen schematisch dargestellter Ausführungsbeispiele. Es zeigen:
- Figur 1: eine Ansicht einer Kokille beim Gießen eines Stranges und unter dieser angeordnete Führungselemente, im Schnitt;
- Figur 2: ein Führungselement mit Kühlkästen im Schnitt einer horizontalen Ebene II-II in Fig. 1;
- Figur 3: eine erste Ausführung eines Strangführungselementes, im Schnitt;
- Figur 4: eine alternative Bauart eines Strangführungselementes.
- Figur 5: eine andere Ausführung eines Führungselementes mit Kühlkästen im Schnitt einer horizontalen Ebene II-II in Figur 1;
- Figur 6: eine andere Ausführung eines Führungselementes gem. Figur 3, im Schnitt.

Das in Fig. 1 dargestellte Teilstück einer Stranggießanlage umfaßt das Gießrohr 15 aus einem nicht dargestellten Tundish in eine Stranggießkokille 1 mit vertikaler Durchflußrichtung. Unter der Kokille 1 sind beispielhaft zwei Führungselemente 3, 3' dargestellt, wovon jedes mit vier Führungsrollenpaaren 2 ausgestattet ist. Zwischen den Führungsrollenpaaren 2 wird der Gußstrang 4 gestützt und geführt.

Entsprechend der in Fig. 1 gezeigten Schnittebene II-II zeigt die Fig. 2 unterhalb der Kokille 1 ein mit Führungsrollen 2, 2' ausgerüstetes Führungselement 3 zum Stützen und Führen des Gußstranges 4. Das Strangführungselement 3 ist in an sich bekannter Weise zum kraftschlüssigen Anlegen der Führungsrollen 2, 2' mit einer Festseite 17 und einer Losseite 17' ausgebildet, weshalb hier nicht weiter auf die bekannte Konstruktion eingegangen werden soll. Es besitzt als wesentlichen Ausrüstungsteil eine als Sekundärkühlung bezeichnete Einrichtung zum Beaufschlagen des Gußstranges 4 mit Kühlmittel 5, in der Regel Wasser.

Abweichend von bekannten Ausführungsformen ist die Sekundärkühlung nach dem wesentlichen Merkmal der Erfindung mit Rollentraversen als Kühlkästen 6, 6' ausgebildet, die entlang der Strangführung entsprechend ihrer vorgegebenen Einteilung mit Zonen unterschiedlicher Kühlungsintensität in separate Kammern 7, 7' unterteilt sind.

Dabei sind als Aufgabemittel für Kühlmedium an der dem Gußstrang 4 zugewandten Seite der Kühlkästen 6, 6' mit Düsen 9 bestückte Düsenrohre 10 angeordnet.

Sehr vorteilhaft sind die Düsenrohre 10 mit den Anschlußstellen der Kühlkästen 6, 6' durch Schnelltrennkupplungen 11 verbindbar bzw. von ihnen trennbar. Dabei kann von der weiteren Maßnahme Gebrauch gemacht sein, daß auch die Düsen 9 mit den Düsenrohren 10 durch Schnelltrennkupplungen (nicht gezeigt) verbindbar bzw. von ihnen trennbar sind.

Weiterhin können wahlweise die Wasserzuführleitungen 12 je einzeln mit Absperrorganen 13 ausgerüstet sein, wenn dies für die Ausgestaltung eines wechselnden Produktionsprogrammes erforderlich erscheint. Und schließlich sind die Wasserzufuhrleitungen 12 an je ein Wasserzufuhrrohr 14 angeschlossen, welches mit einer zentralen Wasserzuführung 19 in Verbindung steht. Auf diese Weise können die einzelnen Kammern 7, 7' der Kühlkästen 6, 6' je nach Breite des Gußstranges zu- und abgeschaltet werden. Dadurch ist die mit Kühlkästen 6, 6' ausgebildete Sekundärkühlung in Anpassung an die jeweilige Geometrie eines Gußstranges flexibel anpaßbar.

In der Fig. 3 ist die vorbeschriebene Baustruktur eines Führungselementes 3 zum Stützen und Führen eines Gußstranges 4 in Blickrichtung auf dessen Schmalseite im Längsschnitt gezeigt. Die hieraus erkennbare Baustruktur umfaßt einen äußeren Rahmen mit entsprechend der Breitseite des Gußstranges 4 parallelen Traversen 20. Die Darstellung zeigt die außerordentlich vorteilhafte Integrierung der Kühlkästen 6 in Verbindung mit den Quertraversen 16 und den an diesen befestigten Breitseiten-Traversen 20. Das Führungselement 3 besitzt in bekannter Anordnung Schmalseitenteile mit dem Festseitenteil 17 und dem Losseitenteil 17' in an sich bekannter Zuordnung mit nicht gezeigten Mitteln zum Zusammenführen bzw. Auseinanderführen in die gezeigte geöffnete Position der Fig. 3. In dieser -Position können Kühlwasser 5 führende einzelne Kammern 7, 7' von oben nach unten frei durchgehend ausgebildet sein, wobei dann benachbarte Kammern, bspw. im Bereich eines schmalen Gußstranges 4 zonenweise, wie in der Fig. 2 gezeigt, abschaltbar sind.

Die Fig. 3 zeigt in anschaulicher Weise die Zuordnung von Düsenrohren 10 mit Düsen 9 zu den Führungsrollen 2 bzw. zum Gußstrang 4. Im übrigen ist aus der Fig. 3 die besonders kompakte und zweckmäßige Integrierung der Kühlkästen 6 in die Baustruktur eines Führungselementes 3 ersichtlich.

Eine etwas andere Bauart eines Führungselementes 3 zeigt Fig. 4. Dabei sind die Kühlkästen mit Hilfe von Befestigungselementen 8, 8' an der Baustruktur der Führungselemente 3 von außen angebracht.

Die Darstellung zeigt das feste Seitenteil 17 und das Losteil 17' jeweils mit außen angeordneten Kühlkästen 6, 6'. Diese können, wie vorgängig in der Fig. 2 gezeigt, ebenfalls mit seitlichen Kühlkammerteilen 7 vom mittleren Kühlkammerteil 7' abschaltbar sein.

Die Darstellung zeigt übereinstimmend mit dem Grundkonzept Düsenrohre 10 mit aufgesetzten Düsen 9 beim Besprühen der Führungsrollen 2, 2' mit Wassersprühstrahlen. Die Breitseiten-Traversen sind entsprechend Fig. 3 mit der Bezugsziffer 20 gekennzeichnet.

Die Baustruktur gemäß Fig. 4 eignet sich bspw. für die Nachrüstung eines vorhandenen Führungselementes mit einem besonders intensiven Wasserkühlsystem für Gußstränge mit veränderlicher Dicke.

Bei der Einteilung der Kühlkästen 6, 6' in Breitenrichtung des Gußstranges 4 in separate Kammern 7, 7' entsprechend unterschiedlicher Anforderungen an die Kühlungsintensität, kann die Breite der mittleren Kammer 7' entsprechend größer ausgelegt sein im Vergleich zu den Seitenkammem.

Dabei ist weiterhin zweckmäßig, daß bei der Breiteneinteilung der separaten Kammern 7, 7' zumindest die jeweils äußeren Kammern 7 über separate Wasserzufuhrleitungen 12, 12', wie dies bspw. aus der Fig. 2 hervorgeht, mit integrierten Absperrorganen 13 an je ein Druckwasserzufuhrrohr 14 angeschlossen sind. Die Lagerungen für die Führungsrollen 2 sind mit den Quertraversen 16 verbunden. Das ergibt eine stabile und verwindungssteife Bauart.

Eine etwas andere Bauart der Figur 2 zeigt die Figur 5.

Bei dieser sind die Kühlkästen 6, 6', 6" jeder Seite 17 bzw. 17' paarweise mit den Wasserzuführrohren 14, 14' verbindbar, und die mittleren Kühlkästen 6, 6' an je eine zentrale Wasserzuführung 19, 19' anschliessbar angeordnet.

Losteil 17' und Festteil 17 des Führungselementes 3 sind durch (nicht gezeigte) Kraftmittel im gegenseitigen Abstand nach Massgabe der Dicke eines Stranges 4 gegeneinander einstellbar.

Die Kühlkästen 6, 6' sind im mittleren Bereich durch eine Öffnung in jeder mittleren Quertraverse 18, 18' miteinander in kommunizierender Verbindung und an die zentrale Wasserzuführung 19, 19' angeschlossen.

Figur 6 zeigt eine Bauart des Führungselementes 3 ähnlich der Figur 3, jedoch mit vereinfachter Ausrüstung und Anordnung der Quertraversen 16 zur Abstützung der Wände 22, 22' der Kühlkästen 6. Diese sind an die zentrale Wasserzuführungen 19, 19' über Drosselorgane 21, 21' angeschlossen.

### Bezugszeichenliste

- 1: Kokille
- 2, 2': Führungsrollen
- 3, 3': Führungselement
- 4, 4': Gußstrang / Strangschale
- 5: Kühlflüssigkeit, Kühlmittel
- 6, 6': Kühlkasten
- 7, 7': Kammer
- 8, 8': Befestigungselement
- 9: Düsen
- 10: Düsenrohre
- 11: Schnelltrennkupplung
- 12: Wasserzufuhrleitung
- 13: Absperrorgan
- 14: Wasserzufuhrrohr
- 15: Tauchausguß
- 16: Quertraversen
- 17: Festseite
- 17': Losteil
- 18: mittlere Quertraverse
- 19: Zentrale Wasserzuführung
- 20: Traverse Breitseite
- 21: Drosselorgan
- 22: Kühlkastenwände

## Patentansprüche

1. Strangführung einer Stranggießanlage, umfassend unterhalb einer Kokille (1), insbesondere mit Führungsrollen (2, 2') bestückte Führungselemente (3) zum Stützen und Führen eines Gussstranges (4), sowie eine als Sekundärkühlung bezeichnete Einrichtung zum Beaufschlagen des Gussstranges (4) mit Kühlmittel in Zonen unterschiedlicher Kühlintensität, in der Regel mit Wasser, mittels gegen die Führungsrollen (2, 2') und/oder Gussstrang (4) gerichteter Sprühdüsen (5)
**dadurch gekennzeichnet,**
**dass** die Sekundärkühlung mit Kühlkästen (6, 6') ausgebildet ist, die vorzugsweise entlang der Strangführung in separate Kammern (7, T) unterteilt sind, wobei die Kühlkästen (6, 6') in die Baustruktur der Führungselemente (3) integriert sind.

2. Strangführung nach Anspruch 1,
**dadurch gekennzeichnet,**
**dass** als Aufgabemittel für Kühlmedium an der dem Gussstrang (4) zugewandten Seite der Kühlkästen (6, 6) mit Düsen (9) bestückte Düsenrohre (10) angeordnet sind.

3. Strangführung nach Anspruch 1 oder 2,
**dadurch gekennzeichnet,**
**dass** bei der Einteilung der Kühlkästen (6) in Breitenrichtung des Gussstranges (4) in separate Kammern (7), entsprechend unterschiedlicher Anforderungen an die Kühlungsintensität, die größte Breite der mittleren Kammer (7') zugeordnet ist.

4. Strangführung nach einem oder mehreren der Ansprüche 1 bis 3,
**dadurch gekennzeichnet,**
**dass** bei der Breiteneinteilung der separaten Kammern (7, 7') zumindest die jeweils äußeren Kammern (7) über separate Wasserzufuhrleitungen (12, 12') mit integrierten Absperrorganen (13) an ein Druckwasserzufuhrrohr (14) angeschlossen sind.

## Claims

1. A billet guide of a continuous casting installation, with guide elements (3) that are equipped, in particular, with guide rollers (2, 2') and arranged underneath a continuous casting mould (1), wherein said guide elements serve for supporting and guiding a billet (4) being cast, and with a device that is referred to as a secondary cooling device and serves for acting upon the billet (4) being cast with a cooling medium, usually water, in zones of different cooling intensity by means of spray nozzles (5) that are directed against the guide rollers (2, 2') and/or the billet (4) being cast, **characterized in that** the secondary cooling device is realized with cooling boxes (6, 6') that are divided into separate chambers (7, 7'), preferably along the billet guide, wherein the cooling boxes (6, 6') are integrated into the structure of the guide elements (3).

2. The billet guide according to Claim 1, **characterized in that** the delivery means for the cooling medium are realized in the form of blast pipes (10) that are equipped with nozzles (9) on the side of the cooling boxes (6, 6) that faces the billet (4) being cast.

3. The billet guide according to Claim 1 or 2, **characterized in that**, if the cooling boxes (6) are divided into separate chambers (7) in the latitudinal direction of the billet (4) in accordance with different cooling intensity requirements, the greatest width is assigned to the central chamber (7').

4. The billet guide according to at least one of Claims 1-3, **characterized in that**, in a latitudinal division into separate chambers (7, 7'), at least the respective outer chambers (7) are connected to a pressure water supply pipe (14) via separate water supply lines (12, 12') with integrated shut-off elements (13).

## Revendications

1. Guidage de coulée continue d'une installation de coulée continue, comprenant, en dessous d'une lingotière (1), des éléments de guidage (3) équipés notamment de rouleaux de guidage (2, 2') pour le soutien et le guidage d'une barre de fonte (4) ainsi qu'un dispositif désigné comme refroidissement secondaire servant à envoyer du refroidisseur, en règle générale de l'eau, sur la barre de fonte (4) dans les zones d'intensité de refroidissement différente, au moyen de buses d'aspersion (5) orientées vers les rouleaux de guidage (2, 2') et/ou la barre de fonte (4), **caractérisé en ce que** le refroidissement secondaire est constitué par des boîtes de refroidissement (6, 6') qui sont de préférence divisées en chambres séparées (7, 7') le long du guidage de coulée continue, les boîtes de refroidissement (6, 6') étant intégrés dans la structure de construction des éléments de guidage (3).

2. Guidage de coulée continue selon la revendication 1, **caractérisé en ce que** sont disposés, pour servir de moyens de distribution pour le refroidisseur, sur le côté des boîtes de refroidissement (6, 6) tourné vers la barre de fonte (4), des tuyaux gicleurs (10) équipés de buses (9).

3. Guidage de coulée continue selon la revendication 1 ou 2, **caractérisé en ce que**, lors de la répartition des boîtes de refroidissement (6), dans le sens de la largeur de la barre de fonte (4), en chambres séparées (7), la plus grande largeur est associée à la chambre centrale (7') en fonction d'exigences différentes au niveau de l'intensité de refroidissement.

4. Guidage de coulée continue selon l'une quelconque ou plusieurs des revendications 1 à 3, **caractérisé en ce que**, lors de la répartition en largeur des chambres séparées (7, 7'), au moins les chambres respectivement extérieures (7) sont raccordées par des canalisations d'alimentation en eau (12, 12') séparées dotées d'organes d'arrêt intégrés (13) à un tuyau d'alimentation en eau sous pression (14).
